# EUROPÄISCHE PATENTSCHRIFT

(11) **EP 3 841 253 B1**
(45) Veröffentlichungstag und Bekanntmachung des Hinweises auf die Patenterteilung: **15.05.2024**
(21) Anmeldenummer: 19759526.7
(22) Anmeldetag: 21.08.2019
(51) Int. Cl.: E02D 29/14, E03F 5/06, E03F 5/02, E02D 29/16

(54) **RAHMENSYSTEM UND SCHACHTABDECKUNG**
FRAME SYSTEM AND MANHOLE COVERING
SYSTÈME DE CADRE ET DISPOSITIF DE RECOUVREMENT DE REGARD

(30) Priorität: 23.08.2018 DE 102018120623
(43) Veröffentlichungstag der Anmeldung: 30.06.2021
(73) Patentinhaber: ACO Ahlmann SE & Co. KG, 24782 Büdelsdorf (DE)
(72) Erfinder: HOLL, Sebastian, 56368 Roth (DE)
(74) Vertreter: Meissner Bolte Partnerschaft mbB
(86) Internationale Anmeldenummer: PCT/EP2019/072340
(87) Internationale Veröffentlichungsnummer: WO 2020/038982

(56) Entgegenhaltungen:
- EP-A1- 2 759 580
- EP-A2- 0 481 938
- WO-A1-01/42576
- WO-A1-95/21967
- DE-A1- 3 313 130
- DE-U- 7 701 915
- GB-A- 318 012

## Beschreibung

Die Erfindung betrifft ein Rahmensystem für eine Schachtabdeckung mit wenigstens einem ersten und einem zweiten Rahmenelement, wie sie zum Beispiel aus DE 33 13 130 A1 oder DE 77 01 915 U bekannt sind. Ferner betrifft die Erfindung eine Schachtabdeckung.

Bei Schachtabdeckungen ist aufgrund unterschiedlicher Toleranzen des Deckels und der Rahmenteile für die Montage zwischen den einzelnen Rahmenteilen eine Fuge bzw. ein Spalt notwendig. Um diese Toleranzen ausgleichen und gleichzeitig eine stabile Vorrichtung bereitstellen zu können, wird die Fuge üblicherweise mit Blei ausgegossen. Somit können die Rahmenteile und der Deckel einer Schachtabdeckung passgenau ausgefertigt werden.

Eine Verwendung von Blei zum Ausgießen der Fuge erfordert, insbesondere bei einer Verarbeitung von heißem, flüssigem Blei, besondere Arbeitsschutzmaßnahmen bei der Montage sowie einer etwaigen Demontage der Schachtabdeckung. Darüber hinaus wurde Blei zwischenzeitlich als reproduktionstoxischer Stoff eingestuft. Auf dieser Basis können Verschärfungen von Arbeitsschutzvorschriften sowie die Aufnahme von Blei in die Liste für besonders besorgniserregende Stoffe folgen. Demnach ist zukünftig eine Beschränkung des Einsatzes von Blei zu erwarten, wodurch eine Substitution des Werkstoffes notwendig werden wird.

Der Erfindung liegt die Aufgabe zu Grunde, ein Rahmensystem insbesondere für eine Schachtabdeckung bereitzustellen, welches einfach, kostengünstig und sicher herzustellen ist, eine vereinfachte Montage vor Ort ermöglicht, wiederverwendbar ist, einen Ausgleich von Toleranzen zur passgenauen Ausgestaltung bereitstellt und witterungs- sowie verschleißbeständig ist. Des Weiteren ist es Aufgabe der Erfindung eine Schachtabdeckung anzugeben.

Erfindungsgemäß wird diese Aufgabe mit Blick auf das Rahmensystem durch den Gegenstand des Anspruchs 1 und mit Blick auf die Schachtabdeckung durch den Gegenstand des Anspruchs 5 gelöst. Bevorzugte Ausführungsformen sind in den abhängigen Ansprüchen angegeben.

Konkret wird die Aufgabe durch ein Rahmensystem für eine Schachtabdeckung gelöst, mit wenigstens einem ersten und einem zweiten Rahmenelement, die jeweils wenigstens eine erste Verbindungsfläche und/oder wenigstens eine zweite Verbindungsfläche aufweisen. Das erste und zweite Rahmenelement sind entlang der sich gegenüberstehenden ersten oder zweiten Verbindungflächen kraft- und/oder formschlüssig miteinander verbindbar. Im verbundenen Zustand des ersten und zweiten Rahmenelementes ist zwischen den sich gegenüberstehenden ersten Verbindungsflächen oder zwischen den sich gegenüberstehenden zweiten Verbindungsflächen wenigstens ein Fugenbereich ausgebildet, wobei der Fugenbereich mit einem Fugenelement derart verfüllbar ist, dass die verfugte Verbindung der Rahmenelemente lösbar und wiederherstellbar ist. Der Fugenbereich ist im verbundenen Zustand des ersten und zweiten Rahmenelements zweckmäßig mit dem Fugenelement, einem Heißklebewerkstoff, verfüllt bzw. ausgefüllt.

Die Erfindung basiert auf dem Grundgedanken, dass eine Fuge bzw. ein Spalt zwischen miteinander verbindbaren Rahmenelementen derart ausgebildet und mit einem zweckmäßigen Fugenelement ausgefüllt werden kann, sodass Toleranzen der Komponenten des Rahmenelements bzw. eines zugehörigen Schachtdeckels ausgleichbar sind.

Des Weiteren sollen die verbundenen Rahmenelemente nach dem Verfüllen der Fuge mit dem Fugenelement zerstörungsfrei zerlegbar sein, sodass eine Demontage zum Transport des Rahmensystems und eine erneute Montage am Einsatzort möglich ist. Somit kann eine vorteilhafte Herstellung und ein vereinfachter Transport zum Einsatzort des Rahmensystems bzw. der Schachtabdeckung bereitgestellt werden.

Insbesondere ist gemäß der vorliegenden Erfindung vorgesehen, dass zwischen den sich gegenüberstehenden ersten Verbindungsflächen oder zwischen den sich gegenüberstehenden zweiten Verbindungsflächen wenigstens ein Fugenbereich ausgebildet ist, wobei der Fugenbereich, vorzugsweise ausschließlich der Fugenbereich, zwischen dem ersten und zweiten Rahmenelement mit einem Fugenelement derart verfüllbar ist, dass die verfugte Verbindung der Rahmenelemente lösbar und wiederherstellbar ist.

Jedes Rahmenelement weist eine erste Verbindungsfläche und eine zweite Verbindungsfläche auf. Die erste Verbindungsfläche ist im Sinne der vorliegenden Erfindung insbesondere als eine Eckverbindungsfläche aufzufassen, also eine Verbindungsfläche in einem Eckbereich des Rahmensystems. Die zweite Verbindungsfläche ist vorzugsweise als eine Seitenverbindungsfläche aufzufassen, also eine Verbindungsfläche entlang einer Seitenerstreckung des Rahmensystems. Die ersten und zweiten Verbindungsflächen, also die Eckverbindungsflächen und die Seitenverbindungsflächen, können identische oder voneinander abweichende Geometrien aufweisen.

Gemäß einer ersten Ausführungsform der Erfindung kann ein erfindungsgemäßes Rahmenelement ausschließlich Eckverbindungsflächen, also erste Verbindungsflächen, oder ausschließlich Seitenverbindungsflächen, also zweite Verbindungsflächen, aufweisen. Darüber hinaus kann das erfindungsgemäße Rahmenelement gemäß einer zweiten Ausführungsform der Erfindung sowohl Eck- als auch Seitenverbindungen mit jeweiligen Eckverbindungsflächen und Seitenverbindungsflächen aufweisen.

Der Fugenbereich zwischen zwei sich gegenüberstehenden Verbindungsflächen zweier Rahmenelemente ist mittels des Fugenelements auffüllbar. Insbesondere wenn die Rahmenelemente miteinander zweckmäßig verbunden sind und einen Fugenbereich ausbilden, kann das Fugenelement in den Fugenbereich zweckmäßig eingebracht bzw. eingegossen werden. Im Sinne der Erfindung können die benachbart angeordneten Rahmenelemente entlang ihrer einander entgegengerichteten Verbindungsflächen somit verfugt werden.

Sowohl die kraft- und/oder formschlüssige Verbindung der Rahmenelemente als auch die Verfugung mittels dem Fugenelement ist lösbar und wiederherstellbar.

Demnach ist die verfugte Verbindung zerstörungsfrei demontierbar und kann in zweckmäßiger und funktionaler Weise vollständig wiederhergestellt werden. Das Fugenelement ist derart vorgesehen, dass die Funktion der verfugten Verbindung zwischen den Rahmenelementen nach einem erneuten Zusammensetzen wieder vollumfänglich bereitgestellt werden kann.

So ist es möglich, dass das Rahmensystem im Zuge der Herstellung vollständig zusammengesetzt und das Fugenelement zweckmäßig eingebracht wird, das Rahmensystem anschließend demontiert, an den Einsatzort transportiert und vor Ort erneut vollständig zusammengesetzt wird. Somit sind eine vereinfachte Herstellung sowie ein optimierter Transport und Einsatz des erfindungsgemäßen Rahmensystems gewährleistet.

Gemäß einer Ausführungsform ist der Fugenbereich mittels dem Fugenelement vergießbar, sodass das Fugenelement im verbundenen Zustand des ersten und zweiten Rahmenelements in den Fugenbereich einbringbar ist.

Das Fugenelement ist als ein Fluid in den Fugenbereich einbringbar, sodass das fluide Fugenelement die ausgebildete Fuge zwischen dem ersten und zweiten Rahmenelement zweckmäßig, insbesondere vollständig, ausfüllen kann. Auch kleine Fugenbereiche sowie variierende Querschnitte von Fugenbereichen sind somit zweckmäßig verfüllbar. Vorzugsweise wird ausschließlich der Fugenbereich zwischen den miteinander verbundenen Rahmenelementen mit dem Fugenelement aufgefüllt.

Das Fugenelement kann nach einem Aushärtevorgang bzw. Aushärteprozess innerhalb des Fugenbereiches seinen Aggregatzustand zu einem festen Körper ändern. Insbesondere kann das Fugenelement seinen Aggregatzustand im Zuge einer Temperaturänderung wechseln, sodass das Fugenelement bei absinkender Temperatur einen festen Aggregatzustand einnimmt. Bevorzugter Weise weist das Fugenelement eine derartige Schmelztemperatur auf, sodass eine Verarbeitung des Fugenelements erleichtert wird.

Erfindungsgemäß weist das Fugenelement einen Heißklebewerkstoff auf. In diesem Sinne kann das Fugenelement durch eine Temperaturerhöhung in einen fluiden bzw. fließenden Aggregatzustand überführt und in den wenigstens einen Fugenbereich des Rahmensystems eingegossen bzw. eingebracht werden.

Insbesondere kann der Heißklebewerkstoff dabei handelsübliche Verarbeitungsparameter aufweisen, sodass eine einfache Verarbeitung ohne besondere Schutzvorkehrungen, wie sie zum Beispiel bei der Verarbeitung von flüssigem Blei notwendig sind, möglich ist. So kann Blei als Fugenwerkstoff durch den Heißklebewerkstoff in adäquater Weise ersetzt werden.

Des Weiteren ist eine zerstörungsfreie Demontage sowie Wiederherstellung der mittels Heißklebewerkstoff verfugten Verbindung nach der erstmaligen Verfugung möglich.

Gemäß einer weiteren Ausführungsform weist der Heißklebewerkstoff ein Copolyamid auf. Somit kann die Verfüllung der wenigstens einen Fuge des Rahmensystems mit handelsüblichen Werkstoffen erfolgen. Des Weiteren ist eine haltbare und witterungsbeständige Verfugung mit hinreichenden mechanischen Eigenschaften, vergleichbar zur Verfugung mit Blei, verfügbar.

In einer bevorzugten Ausführungsform weist das Rahmensystem wenigstens vier Rahmenelemente mit jeweils erster und/oder zweiter Verbindungsfläche auf, wobei zwischen aneinander angrenzenden Rahmenelementen jeweils mindestens ein Fugenbereich entlang der einander entgegengerichteten ersten oder zweiten Verbindungsflächen ausgebildet ist, wobei im verbundenen Zustand der Rahmenelemente, insbesondere zur Ausbildung des Rahmensystems, lediglich die Fugenbereiche jeweils mit dem Fugenelement verfüllbar bzw. verfüllt sind.

Durch ausschließliches Auffüllen der Fugenbereich mit dem Fugenelement kann eine Materialersparnis und eine verkürzte Herstellungszeit für das Rahmensystem erzielt werden. Insbesondere sind nur die notwendigen Bereiche zum Toleranzausgleich, nämlich die Fugenbereiche zwischen einander entgegengerichteten Verbindungsflächen der Rahmenelemente, mit dem Fugenelement aufzufüllen. Demnach kann ein zweckmäßiger und effizienter Einsatz des Fugenelements erfolgen.

Gemäß eines nebengeordneten Aspekts der Erfindung ist eine Schachtabdeckung mit wenigstens einem ersten Schachtdeckel und einem erfindungsgemäßen Rahmensystem vorgesehen. Das erfindungsgemäße Rahmensystem ist in diesem Sinne insbesondere mit wenigstens einer korrespondierenden Schachtabdeckung einsetzbar.

Gemäß einer Ausführungsform ist der wenigstens eine Schachtdeckel anhand der Verfüllung des wenigstens einen Fugenbereiches mit dem Fugenelement in das Rahmensystem einpassbar, wobei vorzugsweise aber zwei oder mehr Fugen vorhanden sind und verfüllt werden, um einen ausreichenden und möglichst einfachen Toleranzausgleich zwischen Deckel- und Rahmenelementen zu ermöglichen.

Somit können Toleranzen sowohl der Rahmenelemente als auch des wenigstens einen Schachtdeckels bei der Ausbildung und Auffüllung der Fugenbereiche mit dem Fugenelement berücksichtigt und angepasst werden. Es ist eine passgenaue Ausgestaltung der Schachtabdeckung möglich.

Insbesondere kann das Rahmensystem zusammengesetzt, der wenigstens eine Schachtdeckel in das Rahmensystem eingesetzt und anschließend der wenigstens eine Fugenbereich mittels dem Fugenelement aufgefüllt bzw. verfüllt werden, wobei, um einen ausreichenden und möglichst einfachen Toleranzausgleich zwischen Deckel- und Rahmenelementen zu ermöglichen, vorzugsweise aber zwei oder mehr Fugen verfüllt werden. Auf diese Weise ist ein exakter, spielfreier Zusammenbau der Schachtabdeckung möglich.

Die Erfindung wird nachstehend anhand eines Ausführungsbeispiels unter Bezug auf die beigefügten schematischen Zeichnungen mit weiteren Einzelheiten näher erläutert.

In diesen zeigen:
- Fig. 1: eine perspektivische Ansicht einer erfindungsgemäßen Schachtabdeckung;
- Fig. 2: eine perspektivische Ansicht eines erfindungsgemäßen Rahmensystems;
- Fig. 3: eine perspektivische Vergrößerungsansicht einer verfugten Verbindung eines ersten Rahmenelements mit einem zweiten Rahmenelement;
- Fig. 4: eine perspektivische Schnittansicht einer Verbindung von einem ersten und einem zweiten Rahmenelement entlang erster Verbindungsflächen; und
- Fig. 5: ein perspektivischer Ausschnitt der verfugten Verbindung des zweiten mit einem dritten Rahmenelement entlang zweiter Verbindungsflächen.

Fig. 1 zeigt eine Schachtabdeckung 100 mit einem Rahmensystem 1 und zwei Schachtabdeckungen 2. Hingegen veranschaulicht Fig. 2 das Rahmensystem 1 gemäß Fig. 1, jedoch ohne die Schachtabdeckungen 2.

Das Rahmensystem 1 weist gemäß Fig. 1 insgesamt acht Rahmenelemente 10; 20; ...; 80 mit unterschiedlicher Länge auf. Jedes der Rahmenelemente 10; 20; ...; 80 ist mit einer ersten Verbindungsfläche 10a; 20a; ...; 80a, in Form einer Eckverbindungsfläche, und einer zweiten Verbindungsfläche 10b; 20b; ...; 80b, in Form einer Seitenverbindungsfläche, ausgebildet. Demnach schließt jedes der Rahmenelemente 10; 20; ...; 80 gemäß Fig. 1 mit einem Seitenende an eine Ecke des Rahmensystems 1 an.

Zwischen benachbart angeordneten Rahmenelementen 10; 20; ...; 80 bilden die jeweils einander entgegengerichteten ersten Verbindungsflächen 10a; 20a; ...; 80a oder zweiten Verbindungsflächen 10b; 20b; ...; 80b einen individuellen Fugenbereich 12; 23; 34; 45; 56; 67; 78; 81 aus. Zwischen dem ersten und zweiten Rahmelement 10; 20 ist ein Fugenbereich 12 vorgesehen, der sich beispielsweise von dem Fugenbereich 56 zwischen dem fünften und sechsten Rahmenelement 50; 60 unterscheiden kann.

Des Weiteren ist in den Fugenbereichen 12; ...; 81 jeweils ein Fugenelement 90 vorgesehen, zur vorzugsweise vollständigen Verfüllung des jeweiligen Fugenbereiches 12; ...; 81. Somit kann für jeden individuellen Fugenbereich 12; ...; 81 eine passgenaue Verfüllung mittels dem Fugenelement 90 bereitgestellt werden, insbesondere durch einfließen lassen bzw. eingießen des Fugenelements 90 in einem flüssigen Aggregatzustand in den jeweiligen Fugenbereich 12; ...; 81.

Indem das Fugenelement 90 einen Heißklebewerkstoff, insbesondere ein Copolyamid, aufweist, kann ferner eine zerstörungsfreie Demontage der zusammengesetzten Schachtabdeckung 100 bzw. des Rahmensystems 1 sowie eine vollständige Wiederherstellung desselbigen bereitgestellt werden. Somit kann unter anderem ein vereinfachter Transport und ein Wiederaufbau am Einsatzort bereitgestellt werden.

In Fig. 3 ist eine perspektivische Vergrößerungsansicht einer verfugten Verbindung des ersten Rahmenelements 10 mit dem zweiten Rahmenelement 20 dargestellt.

Aus Fig. 3 ist ersichtlich, dass das erste und zweite Rahmenelement 10; 20 mittels zweier Verbindungselemente 4 in Form von Schrauben-Mutter-Verbindungen kraft- und/oder formschlüssig miteinander verbunden sind. Somit ist eine Verbindung der Rahmenelemente 10; ...; 80 zur Bereitstellung eines hinreichend stabilen Rahmensystems 1 für eine Schachtabdeckung 100 verfügbar.

Insbesondere können die Rahmenelemente 10; ...; 80 korrespondierende Durchgangsbohrungen, insbesondere gemäß Fig. 3 jeweils zwei Durchgangslöcher, entlang der ersten und/oder zweiten Verbindungsflächen 10a; 10b; 20a; 20b ...; 80a; 80b aufweisen, zur zweckmäßigen Aufnahme der Verbindungselemente 4.

Die ersten Verbindungsflächen bzw. Eckverbindungsflächen 10a; 20a des ersten und zweiten Rahmenelements 10; 20 sind einander entgegengerichtet. Zwischen den ersten Verbindungsflächen 10a; 20a des ersten und zweiten Rahmenelements 10; 20 ist ein Fugenbereich 12 ausgebildet. Der Fugenbereich 12 ist mit dem Fugenelement 90 vollständig ausgefüllt.

In Fig. 4 ist eine perspektivische Schnittansicht der Verbindung des ersten mit dem zweiten Rahmenelement 10; 20 entlang der ersten Verbindungsflächen bzw. der Eckverbindungsflächen 10a; 20a dargestellt. In diesem Sinne zeigt Fig. 4 den Fugenbereich 12 zwischen dem ersten und zweiten Rahmenelement 10; 20, welcher mit dem Fugenelement 90 ausgefüllt ist.

Gemäß Fig. 4 erstreckt sich das Fugenelement 90 nach der Verfüllung bzw. Auffüllung des Fugenbereiches 12 vollständig über die ersten Verbindungsflächen 10a; 20a. In diesem Sinne ist das vergossene Fugenelement 90 im Sinne einer Dichtung oder dergleichen aufzufassen, welche die Kontur der ersten Verbindungsflächen 10a; 20a abbildet und den Fugenbereich 12 somit vollständig ausfüllt. Ferner sind zwei Durchgangsbohrungen entlang der ersten Verbindungsfläche 20a des zweiten Rahmenelements 20 erkennbar, durch die sich, vorzugsweise während des Vergießens mit dem Fugenelement 90, die Verbindungselemente 4 erstrecken.

In Fig. 5 ist ein perspektivischer Ausschnitt der Verbindung des zweiten mit dem dritten Rahmenelement 20; 30 entlang zweiter Verbindungsflächen 20b; 30b gezeigt.

Das zweite und dritte Rahmenelement 20; 30 sind ebenfalls anhand von vorzugsweise zwei Verbindungselementen 4 kraft- und/oder formschlüssig miteinander verbunden.

Die einander gegenüberstehenden zweiten Verbindungsflächen 20b; 30b bilden dazwischenliegend den zugehörigen Fugenbereich 23 aus. Gemäß Fig. 5 ist der Fugenbereich 23 vollständig mit dem Fugenelement 90 ausgefüllt bzw. verfüllt. Somit liegt eine zweckmäßige Ausgestaltung der verfugten Verbindung zwischen dem zweiten und dem dritten Rahmenelement 20; 30 vor.

Zusammenfassend kann mittels der vorliegenden Erfindung ein vorteilhaft herzustellendes, transportierbares, und mehrfach demontierbares sowie montierbares Rahmensystem 1 für eine Schachtabdeckung 100 bereitgestellt werden, wobei Toleranzen der einzelnen Komponenten derart kompensierbar sind, dass eine passgenaue Ausgestaltung der Schachtabdeckung 100 bereitstellbar ist.

Jeder einzelne Fugenbereich 12; 23; ...; 81 kann hierbei individuell mit dem Fugenelement 90 auf zweckmäßige Weise und unter einfachsten Bedingungen verfüllt werden, wobei ferner eine zerstörungsfreie Demontage sowie ein in funktionaler Hinsicht vollständig wiederherstellbares System vorliegt.

### Bezugszeichenliste

- 1: Rahmensystem
- 2: Schachtdeckel
- 4: Verbindungselemente
- 10: (erstes) Rahmenelement
- 10a: erste (Eck-)Verbindungsfläche (des ersten Rahmenelements)
- 10b: zweite (Seiten-)Verbindungsfläche (des ersten Rahmenelements)
- 12: Fugenbereich (zwischen dem ersten und dem zweiten Rahmenelement)
- 20: (zweites) Rahmenelement
- 20a: erste (Eck-)Verbindungsfläche (des zweiten Rahmenelements)
- 20b: zweite (Seiten-)Verbindungsfläche (des zweiten Rahmenelements)
- 23: Fugenbereich (zwischen dem zweiten und dem dritten Rahmenelement)
- 30: (drittes) Rahmenelement
- 30a: erste (Eck-)Verbindungsfläche (des dritten Rahmenelements)
- 30b: zweite (Seiten-)Verbindungsfläche (des dritten Rahmenelements)
- 34: Fugenbereich (zwischen dem dritten und dem vierten Rahmenelement)
- 40: (viertes) Rahmenelement
- 40a: erste (Eck-)Verbindungsfläche (des vierten Rahmenelements)
- 40b: zweite (Seiten-)Verbindungsfläche (des vierten Rahmenelements)
- 45: Fugenbereich (zwischen dem vierten und dem fünften Rahmenelement)
- 50: (fünftes) Rahmenelement
- 50a: erste (Eck-)Verbindungsfläche (des fünften Rahmenelements)
- 50b: zweite (Seiten-)Verbindungsfläche (des fünften Rahmenelements)
- 56: Fugenbereich (zwischen dem fünften und dem sechsten Rahmenelement)
- 60: (sechsten) Rahmenelement
- 60a: erste (Eck-)Verbindungsfläche (des sechsten Rahmenelements)
- 60b: zweite (Seiten-)Verbindungsfläche (des sechsten Rahmenelements)
- 67: Fugenbereich (zwischen dem sechsten und dem siebten Rahmenelement)
- 70: (siebten) Rahmenelement
- 70a: erste (Eck-)Verbindungsfläche (des siebten Rahmenelements)
- 70b: zweite (Seiten-)Verbindungsfläche (des siebten Rahmenelements)
- 78: Fugenbereich (zwischen dem siebten und dem achten Rahmenelement)
- 80: (achtes) Rahmenelement
- 80a: erste (Eck-)Verbindungsfläche (des achten Rahmenelements)
- 80b: zweite (Seiten-)Verbindungsfläche (des achten Rahmenelements)
- 81: Fugenbereich (zwischen dem achten und dem ersten Rahmenelement)
- 90: Fugenelement
- 100: Schachtabdeckung

## Patentansprüche

1. Rahmensystem (1) für eine Schachtabdeckung (100) mit wenigstens einem ersten Rahmenelement (10) und einem zweiten Rahmenelement (20), die jeweils wenigstens eine erste Verbindungsfläche (10a; 20a) und/oder wenigstens eine zweite Verbindungsfläche (10b; 20b) aufweisen, wobei das erste und zweite Rahmenelement (10; 20) entlang der sich gegenüberstehenden ersten oder zweiten Verbindungflächen (10a; 10b; 20a; 20b) kraft- und/oder formschlüssig miteinander verbindbar sind, wobei im verbundenen Zustand des ersten und zweiten Rahmenelements (10; 20) zwischen den sich gegenüberstehenden ersten Verbindungsflächen (10a; 20a) oder zwischen den sich gegenüberstehenden zweiten Verbindungsflächen (10b; 20b) wenigstens ein Fugenbereich (12) ausgebildet ist und wobei im verbundenen Zustand des ersten und zweiten Rahmenelements der Fugenbereich (12) mit einem Fugenelement (90), das einen Heißklebewerkstoff aufweist, verfüllt ist, wodurch die verfugte Verbindung der Rahmenelemente (10; 20) lösbar und wiederherstellbar ist.

2. Rahmensystem (1) nach Anspruch 1,
**dadurch gekennzeichnet, dass**
der Fugenbereich (12) mittels dem Fugenelement (90) vergießbar ist, sodass das Fugenelement (90) im verbundenen Zustand des ersten und zweiten Rahmenelements (10; 20) in den Fugenbereich (12) einbringbar ist.

3. Rahmensystem (1) nach einem der vorhergehenden Ansprüche,
**dadurch gekennzeichnet, dass**
der Heißklebewerkstoff ein Copolyamid aufweist.

4. Rahmensystem (1) nach einem der vorhergehenden Ansprüche,
**dadurch gekennzeichnet, dass**
das Rahmensystem (1) wenigstens vier Rahmenelemente (10; 20; 30; 40) mit jeweils erster und/oder zweiter Verbindungsfläche (10a; 10b; 20a; 20b; 30a; 30b; 40a; 40b) aufweist,
wobei zwischen aneinander angrenzenden Rahmenelementen (10; 20; 30; 40) jeweils mindestens ein Fugenbereich (12; 23; 34; 41) entlang der einander entgegengerichteten ersten oder zweiten Verbindungsflächen (10a; 10b; 20a; 20b; 30a; 30b; 40a; 40b) ausgebildet ist, wobei im verbundenen Zustand der Rahmenelemente (10; 20; 30; 40) lediglich die Fugenbereiche (12; 23; 34; 41) jeweils mit dem Fugenelement (90) verfüllbar sind.

5. Schachtabdeckung (100) mit wenigstens einem Schachtdeckel (2) und einem Rahmensystem (1) nach einem der vorhergehenden Ansprüche.

6. Schachtabdeckung (100) nach Anspruch 5,
**dadurch gekennzeichnet, dass**
der Schachtdeckel (2) anhand der Verfüllung des wenigstens einen Fugenbereiches (12) mit dem Fugenelement (90) in das Rahmensystem (1) einpassbar ist.

## Claims

1. Frame system (1) for a manhole covering (100) having at least one first frame element (10) and one second frame element (20), which each have at least one first connecting surface (10a; 20a) and/or at least one second connecting surface (10b; 20b), wherein the first and second frame elements (10; 20) can be connected to one another in a force-fitting and/or form-fitting manner along the mutually opposite first or second connecting surfaces (10a; 10b; 20a; 20b), wherein, in the connected state of the first and second frame elements (10; 20), at least one joint region (12) is formed between the mutually opposite first connecting surfaces (10a; 20a) or between the mutually opposite second connecting surfaces (10b; 20b), and wherein, in the connected state of the first and second frame elements (10; 20), at least one joint region (12) is formed between the mutually opposite first connecting surfaces (10a; 20a) or between the mutually opposite second connecting surfaces (10b; 20b); 20), and wherein, in the connected state of the first and second frame elements, the joint region (12) is filled with a joint element (90) which has a hot-melt adhesive, as a result of which the joined connection of the frame elements (10; 20) can be released and reestablished.

2. Frame system (1) according to claim 1, **characterized in that** the joint region (12) can be cast by means of the joint element (90), so that the joint element (90) can be introduced into the joint region (12) in the connected state of the first and second frame elements (10; 20).

3. Frame system (1) according to one of the preceding claims, **characterized in that** the hot-melt adhesive comprises a copolyamide.

4. Frame system (1) according to one of the preceding claims, **characterized in that** the frame system (1) has at least four frame elements (10; 20; 30; 40) each having a first and/or second connecting surface (10a; 10b; 20a; 20b; 30a; 30b; 40a; 40b),
wherein between mutually adjacent frame elements (10; 20; 30; 40) at least one joint region (12; 23; 34; 41) is formed in each case along the mutually oppositely directed first or second connecting surfaces (10a; 10b; 20a; 20b; 30a; 30b; 40a; 40b), wherein, in the connected state of the frame elements (10; 20; 30; 40), only the joint regions (12; 23; 34; 41) can be filled with the joint element (90) in each case.

5. Manhole covering (100) having at least one manhole cover (2) and a frame system (1) according to one of the preceding claims.

6. Manhole covering (100) according to claim 5, **characterized in that** the manhole cover (2) can be fitted into the frame system (1) by means of the filling of the at least one joint region (12) with the joint element (90).

## Revendications

1. Système de cadre (1) pour un recouvrement de regard (100) avec au moins un premier élément de cadre (10) et un deuxième élément de cadre (20) qui présentent chacun au moins une première surface de liaison (10a ; 20a) et/ou au moins une deuxième surface de liaison (10b ; 20b), le premier et le deuxième élément de cadre (10 ; 20) pouvant être reliés l'un à l'autre par force et/ou par complémentarité de forme le long des premières ou deuxièmes surfaces de liaison (10a ; 10b ; 20a ; 20b) opposées, dans lequel, à l'état relié du premier et du deuxième élément de cadre (10 ; 20), au moins une zone de joint (12) est formée entre les premières surfaces de liaison (10a ; 20a) opposées ou entre les deuxièmes surfaces de liaison (10b ; 20b) opposées et, à l'état relié du premier et du deuxième élément de cadre, la zone de joint (12) est remplie d'un élément de joint (90) qui présente un matériau thermocollant, de sorte que la liaison jointée des éléments de cadre (10 ; 20) peut être détachée et rétablie.

2. Système de cadre (1) selon la revendication 1,
**caractérisé en ce que**
la zone de joint (12) peut être remplie au moyen de l'élément de joint (90), de sorte que l'élément de joint (90) peut être introduit dans la zone de joint (12) à l'état relié du premier et du deuxième élément de cadre (10 ; 20).

3. Système de cadre (1) selon l'une des revendications précédentes,
**caractérisé en ce que**
le matériau thermocollant présente un copolyamide.

4. Système de cadre (1) selon l'une des revendications précédentes,
**caractérisé en ce que**
le système de cadre (1) présente au moins quatre éléments de cadre (10 ; 20 ; 30 ; 40) avec chacun une première et/ou une deuxième surface de liaison (10a ; 10b ; 20a ; 20b ; 30a ; 30b ; 40a ; 40b),
dans lequel au moins une zone de joint (12 ; 23 ; 34 ; 41) est formée entre des éléments de cadre (10 ; 20 ; 30 ; 40) adjacents l'un à l'autre le long des premières ou deuxièmes surfaces de liaison (10a ; 10b ; 20a ; 20b ; 30a ; 30b ; 40a ; 40b) opposées l'une à l'autre, seules les zones de joint (12 ; 23 ; 34 ; 41) pouvant être remplies chacune avec l'élément de joint (90) à l'état relié des éléments de cadre (10 ; 20 ; 30 ; 40).

5. Recouvrement de regard (100) comportant au moins un couvercle de regard (2) et un système de cadre (1) selon l'une des revendications précédentes.

6. Recouvrement de regard (100) selon la revendication 5, **caractérisé en ce que**
le couvercle de regard (2) peut être ajusté dans le système de cadre (1) à l'aide du remplissage de ladite au moins une zone de joint (12) avec l'élément de joint (90).
